# EUROPÄISCHE PATENTSCHRIFT

(11) **EP 0 862 873 B1**
(45) Veröffentlichungstag und Bekanntmachung des Hinweises auf die Patenterteilung: **31.10.2001**
(21) Anmeldenummer: 98103183.4
(22) Anmeldetag: 24.02.1998
(51) Int. Cl.: A47B 88/00

(54) **Befestigungsbeschlag und Schublade mit einem solchen Beschlag**
Fitting for attachment and drawer with such a fitting
Ferrure pour fixation et tiroir pour une telle ferrure

(30) Priorität: 03.03.1997 AT 35797; 27.11.1997 AT 200997
(43) Veröffentlichungstag der Anmeldung: 09.09.1998
(73) Patentinhaber: Julius Blum Gesellschaft m.b.H., 6973 Höchst (AT)
(72) Erfinder: Brüstle, Klaus, 6973 Höchst (AT); Hollenstein, Helmut, 6890 Lustenau (AT)
(74) Vertreter: Torggler, Paul Norbert, Dr.

(56) Entgegenhaltungen:
- EP-A- 0 732 069
- AT-B- 387 316

## Beschreibung

Die Erfindung bezieht sich auf eine Schublade mit einem Befestigungsbeschlag, für die Befestigung einer Frontblende an metallischen Schubladenzargen, die vorzugsweise als Ausziehschienen eines Schubladenauszuges ausgeführt sind, mit einem vertikalen Steg, der die Seitenwand der Schublade bildet, wobei in jeder Schubladenzarge im vertikalen Steg eine Öffnung, vorzugsweise ein vertikaler Schlitz vorgesehen ist, in den ein seitlicher Vorsprung eines Spannteiles des Befestigungsbeschlages ragt, und der Befestigungsbeschlag einen winkelförmigen Beschlagteil aufweist mit einer parallel zur Frontblende ausgerichteten Befestigungsplatte und einer senkrecht zur Frontblende ausgerichteten Verankerungsplatte, in der vorzugsweise ein Exzenter für die Höhenverstellung des Befestigungsbeschlages lagert

Eine Schublade mit einem derartigen Befestigungsbeschlag ist beispielsweise aus der AT 387 316 B bekannt. Er ermöglicht eine schnelle Verankerung der Frontblende an den Schubladenzargen, wobei jedoch eine Ausrichtung der Frontblende in bezug auf die Schubladenzargen möglich ist. Erst bei korrekt positionierter Frontblende werden die klemmenden Teile des Befestigungsbeschlages miteinander verspannt und die Frontblende in bezug auf die Schubladenzargen fixiert.

Aus der EP 732 069 A2 ist eine Schublade mit einem Befestigungsbeschlag für die Befestigung einer Frontblende an doppelwandigen Schubladenzargen aus Kunststoff bekannt. Der Befestigungsbeschlag weist einen in die Schubladenzarge einsetzbaren Halteteil auf, der die Frontblende trägt, und einen separaten Kniehebelmechanismus mit einem Spannteil, mittels dem der Halteteil innerhalb der Schubladenzarge verankerbar ist. Mittels dieses Befestigungsbeschlages ist eine werkzeuglose Montage der Frontblende möglich.

Aufgabe der Erfindung ist es, eine Schublade mit einem derartigen Befestigungsbeschlag dahingehend zu verbessern, daß eine werkzeuglose Montage und Demontage der Frontblende möglich ist, wobei der Befestigungsbeschlag insbesondere bei einwandigen Zargen einsetzbar sein soll. Dabei soll eine Korrektur der Position der Frontblende in bezug auf die Schubladenzargen möglich sein.

Die erfindungsgemäße Aufgabe wird dadurch gelöst, daß an der Verankerungsplatte ein Spannhebel mittels einer Achse kippbar gelagert ist, mit dem der an der Verankerungsplatte verschiebbar gelagerte Spannteil in die Spannstellung und somit dessen seitlicher Vorsprung in die Öffnung in der Schubladenzarge bewegbar ist.

Gemäß einer weiteren Aufgabe der Erfindung soll sichergestellt werden, daß die Frontblende nur dann mit den Schubladenzargen verspannt werden kann, wenn der Befestigungsbeschlag auf der Schubladenzarge die richtige Position eingenommen hat.

Dies wird gemäß einem vorteilhaften Ausführungsbeispiel der Erfindung dadurch gelöst, daß am Spannhebel mindestens ein Anschlag vorgesehen ist, der ein Kippen des Spannhebels in die Spannstellung bei an der Schubladenzarge fehlerhaft positioniertem Befestigungsbeschlag verhindert.

Die Erfindung betrifft auch einen Beschlag zur Verwendung für die Befestigung einer Frontblende einer Schublade an metallischen Schubladenzargen wie er im Anspruch 22 definiert ist.

Nachfolgend werden verschiedene Ausführungsbeispiele der Erfindung anhand der Figuren der beiliegenden Zeichnungen beschrieben.

Es zeigen:
Die Fig. 1 ein Schaubild eines Möbelkorpuses mit Schubladen;
die Fig. 2 ein Schaubild des vorderen Endes einer Schubladenzarge mit getrenntem Befestigungsbeschlag;
die Fig. 3 ein Schaubild des vorderen Endes einer Schubladenzarge mit eingehängtem, aber nicht verspanntem Befestigungsbeschlag;
die Fig. 4 das vordere Ende einer Schubladenzarge mit eingehängtem Befestigungsbeschlag, wobei der Spannhebel nur teilweise gekippt ist;
die Fig. 5 das vordere Ende der Schubladenzarge mit eingehängtem und verspanntem Befestigungsbeschlag;
die Fig. 6 eine Seitenansicht des vorderen Endes der Schubladenzarge;
die Fig. 7 einen nach der Linie I-I der Fig. 6 geführten Schnitt durch das vordere Ende der Schubladenzarge, wobei die Schubladenzarge und der Befestigungsbeschlag schaubildlich gezeigt sind und der Spannhebel des Befestigungsbeschlages sich in der Spannstellung befindet;
die Fig. [--] **8** den gleichen Schnitt wie die Fig. 7, wobei der Spannhebel in der noch nicht vollständig verspannten Stellung gezeigt ist;
die Fig. 9 bis 11 jeweils Horizontalschnitte durch das vordere Ende einer Schubladenzarge und den Befestigungsbeschlag, wobei der Befestigungsbeschlag in der Lösestellung, einer Übergangsstellung und der verspannten Stellung gezeigt ist;
die Fig. 12 ein Schaubild des erfindungsgemäßen Befestigungsbeschlages, wobei sich der Spannhebel in der Lösestellung befindet;
die Fig. 13 ein Schaubild des Befestigungsbeschlages bei abgenommenem Spannhebel;
die Fig. 14 ein Schaubild des Befestigungsbeschlages, wobei sämtliche Teile auseinandergezogen gezeichnet sind;
die Fig. 15 einen Horizontalschnitt durch das vordere Ende einer Schubladenzarge und durch den Befestigungsbeschlag, wobei der Befestigungsbeschlag in der Spannstellung gezeigt ist;
die Fig. 16 bis 19 Schaubilder des vorderen Endes einer Schubladenzarge und eines weiteren Ausführungsbeispieles des Befestigungsbeschlages, wobei der Befestigungsbeschlag in verschiedenen Positionen bei der Montage und Demontage der Frontblende gezeigt ist;
die Fig. 20 eine Draufsicht auf den erfindungsgemäßen Befestigungsbeschlag und einen Horizontalschnitt durch das vordere Ende der Schubladenzarge, wobei der Befestigungsbeschlag in der Lösestellung gezeigt ist;
die Fig. 21 ein der Fig. 20 entsprechendes Schaubild;
die Fig. 22 die gleiche Ansicht wie die Fig. 20, wobei der Spannhebel und der Spannteil des Befestigungsbeschlages in einer Mittelstellung gezeigt sind;
die Fig. 23 ein der Fig. 22 entsprechendes Schaubild;
die Fig. 24 die gleiche Ansicht wie die Fig. 20 und 22, wobei der Befestigungsbeschlag in seiner verspannten Stellung gezeigt ist;
die Fig. 25 ein der Fig. 24 entsprechendes Schaubild;
die Fig. 26 ein Schaubild des Befestigungsbeschlages in der Lösestellung;
die Fig. 27 ein Schaubild des Befestigungsbeschlages bei abgenommenem Spannhebel;
die Fig. 28 ein Schaubild des Befestigungsbeschlages, wobei sämtliche Teile auseinandergezogen gezeichnet sind;
die Fig. 29 ein Schaubild des vorderen Endes einer Schubladenzarge mit einem getrennten Befestigungsbeschlag gemäß einem weiteren Ausführungsbeispiel der Erfindung;
die Fig. 30 ein Schaubild des vorderen Endes einer Schubladenzarge mit diesem Befestigungsbeschlag in der eingehängten aber nicht verspannten Stellung;
die Fig. 31 das vordere Ende einer Schubladenzarge mit eingehängtem Befestigungsbeschlag, wobei der Spannhebel nur teilweise gekippt ist;
die Fig. 32 das vordere Ende der Schubladenzarge mit eingehängtem und verspanntem Befestigungsbeschlag;
die Fig. 33 schaubildlich und auseinandergezogen die Teile des Befestigungsbeschlages;
die Fig. 34 schaubildlich Teile des Befestigungsbeschlages ohne Spannhebel;
die Fig. 35 schaubildlich den Befestigungsbeschlag mit dem Spannhebel in der Lösestellung;
die Fig. 36 einen Horizontalschnitt durch eine Schubladenzarge im vorderen Bereich und den Befestigungsbeschlag mit gelöstem Spannhebel;
die Fig. 37 einen gleichen Horizontalschnitt wie die Fig. 9, wobei der Spannhebel in der Spannstellung gezeigt ist;
die Fig. 38 einen Horizontalschnitt durch eine Schubladenzarge und schematisch die Teile des Befestigungsbeschlages, wobei der Befestigungsbeschlag nicht korrekt auf die Schubladenzarge aufgeschoben ist;
die Fig. 39 einen Horizontalschnitt durch das vordere Ende der Schubladenzarge und schematisch den Befestigungsbeschlag in korrekter, verspannter Stellung;
die Fig. 40 ein Schaubild eines Steuerteiles;
die Fig. 41 schematisch ein Schaubild eines Spannteiles;
die Fig. 42 schaubildlich die Platten des Befestigungsbeschlages mit einem Federelement;
die Fig. 43 eine Draufsicht auf den Befestigungsbeschlag mit Federelement; und
die Fig. 44 schaubildlich das Federelement.

Im Möbelkorpus 1 sind Schubladen 2 angeordnet, bei denen die Frontblende 4 mittels erfindungsgemäßer Befestigungsbeschläge 3 an den Schubladenzargen 5 verankert ist.

Die Schubladenzargen 5 sind aus Metall, insbesondere Stahlblech, und weisen an ihrem oberen Rand in herkömmlicher Weise einen Laufsteg für eine korpusseitige Laufrolle auf. Hinten sind die Schubladenzargen 5 jeweils mit einer Laufrolle versehen, die an einer korpusseitigen Tragschiene abläuft. Der Schubladenboden und die Schubladenrückwand sind auf herkömmliche Weise mit den Schubladenzargen 5 verbunden.

Jede Schubladenzargen 5 ist vorne mit einer nach vorne offenen Aussparung 6 versehen. Die Aussparung 6 weist unten eine vertikal vorstehende Nase 18 auf, sodaß der Befestigungsbeschlag 3 beispielsweise mit einem Exzenter 13 für die Höhenverstellung in die Schubladenzarge 5 eingehängt werden kann. Damit ist die Frontblende 4 an den Schubladenzargen 5 gehalten, ist jedoch in bezug auf ihre genaue Position noch einjustierbar. Erst nach erfolgter Verspannung mittels des erfindungsgemäßen Befestigungsbeschlages 3 ist die Frontblende 4 an der jeweiligen Schubladenzarge 5 fix positioniert.

Hinter der Aussparung 6 befindet sich ein vertikaler Schlitz 7, der die Öffnung bildet, in die der seitliche Vorsprung 16 des Spannteiles 11 ragt.

Der erfindungsgemäße Befestigungsbeschlag 3 weist eine parallel zur Frontblende 4 ausgerichtete Befestigungsplatte 9 auf, die mit der Frontblende 4 verschraubbar ist, und eine senkrecht zur Frontblende 4 ausgerichtete Verankerungsplatte 8. Die Befestigungsplatte [--] **9** weist horizontale Langlöcher 32 auf, die eine Seitenverstellung der Frontblende 4 ermöglichen. An der Verankerungsplatte 8 ist der Spannhebel 10 mittels eines in der Verankerungsplatte 8 gelagerten bolzenförmigen Verankerungsteiles 12 gelagert. Der Spannhebel 10 ist dabei um eine Achse, die von einem Bolzen 14 gebildet wird, um den Verankerungsteil 12 kippbar. Der Verankerungsteil 12 ist in die Verankerungsplatte 8 eingenietet.

Zwischen dem Spannhebel 10 und der Verankerungsplatte 8 befindet sich der plattenförmig ausgebildete Spannteil 11. Der Spannteil 11 weist an seinem an der Befestigungsplatte 9 angrenzenden Rand einen abgewinkelten Steg 19 auf, mit dem er zwischen der Befestigungsplatte 9 und einem Vorsprung 33 der Verankerungsplatte 8 geführt ist. Durch das Kippen des Spannhebels 10 wird der plattenförmige Spannteil 11 verschoben. Der Spannhebel 10, der auf dem Bolzen 14 lagert, weist eine Nase 17 auf, mit der er auf den Spannteil 11 drückt und damit diesen verschiebt. Der Spannhebel 10 ist weiters mit einer Aussparung 21 versehen, innerhalb der der Spannteil 11 in der Spannstellung aufgenommen ist. Der plattenförmige Spannteil 11 ist dabei auch durch den bolzenförmigen Verankerungsteil 12, der durch ein Loch des Spannteiles 11 ragt, geführt.

Der seitliche Vorsprung 16 des Spannteiles 11 ist keilförmig ausgeführt und drückt mit einer Schrägfläche 16' auf eine korrespondierende Schrägfläche 7' des vertikalen Schlitzes 7, wodurch der Spannteil 11 und somit der Befestigungsbeschlag 3 mit der Frontblende 4 zur Schubladenzarge 5 gezogen wird.

Die Verankerungsplatte 8 ist mit einer Vertiefung [--] **15** versehen, in die der seitliche Vorsprung 16 des Spannteiles 11 in der Spannstellung ragt.

Im Ausführungsbeispiel nach den Fig. 16 bis 28 ist der seitliche Vorsprung 26 des Spannteiles 20 nicht keilförmig, sondern hakenförmig ausgeführt. Der seitliche Vorsprung 26 ragt wiederum durch den vertikalen Schlitz 7 in der Schubladenzarge 5. Der Anzug des Befestigungsbeschlages 3 zur Schubladenzarge 5 erfolgt jedoch nicht durch aneinander anliegende Schrägflächen 7', 16' wie im zuvor beschriebenen Ausführungsbeispiel, sondern durch eine Verschiebung des Spannteiles 20 selbst in bezug auf die Verankerungsplatte 8. In diesem Ausführungsbespiel ist die Verankerungsplatte 8 als Doppelplatte ausgeführt mit einer äußeren Platte 8' und einer inneren Platte 8", wobei diese Platten 8', 8" in Montagelage zwischen sich den Vertikalsteg der Schubladenzarge 5 aufnehmen.

An der Innenplatte 8" sind Sockel 22 ausgebildet, an denen Hebel 23 mittels Bolzen 24 angelenkt sind. Die Hebel 23 sind weiters über Bolzen 25 mit dem Spannhebel 10 drehbar verbunden.

Der Spannhebel 10 ist mittels eines Bolzens 14 mit dem Spannteil 20 verbunden.

Der Bolzen 14 ragt durch einen Schlitz 27 in einem Führungsblock 28, der an der [--] **Verankerungsplatte** 8, und zwar an der inneren Platte 8" angeformt ist. Der Schlitz 27 ist senkrecht zur Befestigungsplatte 9 und somit zur Frontblende 4 ausgerichtet.

Der Spannteil 20 ist über einen zweiten Bolzen 29 in einem weiteren Schlitz 30 des Führungsklotzes 28 gelagert. Der Schlitz 30 ist schräg zur Schubladenzarge 5 und zur Frontblende 4 ausgerichtet. Er weist jedoch an seinem zur Frontblende 4 gerichteten Ende einen abgewinkelten Ansatz 31 auf, der auf einer Geraden mit dem Schlitz 27 liegt und zur Frontblende 4 zeigt.

Die Montage des Befestigungsbeschlages 3 an der Schubladenzarge 5 ist insbesondere in den Fig. 16 bis 19 gezeigt.

Zuerst wird der Befestigungsbeschlag 3, der mit der Frontblende 4 verschraubt ist, auf das vordere Ende der Schubladenzarge 5 aufgesteckt, wobei der Exzenter 13 für die Höhenverstellung sich innerhalb der Aussparung 6 und hinter der Nase 18 befindet.

Anschließend wird der Spannhebel 10, wie in den Fig. 17 und 18 gezeigt, im Gegenuhrzeigersinn gedreht. Durch die Drehbewegung des Spannhebels 10 und die Geometrie der Hebel 23, des Bolzens 14 und des Bolzens 29 wird der Spannteil 20 zur Schubladenzarge 5 gekippt und der hakenartige Vorsprung 26 wird durch den vertikalen Schlitz 7 in der Schubladenzarge 5 bewegt, wodurch er den Vertikalsteg der Schubladenzarge 5 hintergreift.

Im weiteren Verlauf der Drehung des Spannhebels 10 kommt es zu einer linearen Relativbewegung zwischen dem Spannteil 20 und der Verankerungsplatte 8 sowie der Befestigungsplatte 9 des Befestigungsbeschlages 3, d.h. der Spannteil 20 drückt mit seinem hakenartigen Vorsprung 26 auf die Kante 7' des Schlitzes 7 und die Verankerungsplatte 8, die Befestigungsplatte 9 und somit die Frontblende 4 werden an die Stirnseite der Schubladenzarge 5 gedrückt. In der Endstellung, d.h. wenn der Spannhebel 10 parallel zur Schubladenzarge 5 ausgerichtet ist, rastet der Bolzen 29 im Ansatz 31 des Schlitzes 30 ein, sodaß ein selbständiges Lösen des Spannhebels 10 verhindert wird.

Der Spannteil 20 ist im Querschnitt U-förmig ausgeführt und umfaßt den Führungsklotz 28 mit seinen beiden Seitenschenkeln 20', wodurch eine stabile Führung des Spannteiles 20 gewährleistet ist.

Im folgenden Ausführungsbeispiel ist der Verankerungsteil 12 bügelförmig ausgebildet und wird mit seinen Seitenstegen durch die Schlitze 35 in der Verankerungsplatte 8 gesteckt und über den Bolzen 14 mit dem Spannhebel 10 verbunden. Der Verankerungsteil 12 weist an seinem Mittelsteg einen zylindrischen Vorsprung 40 auf, der in ein Loch 36 in der Verankerungsplatte 8 ragt. Der Vorsprung 40 kann mit der Verankerungsplatte 8 vernietet werden.

Durch den separaten Verankerungsteil 12 ist es möglich, unterschiedliche Spannhebel 10 und Spannteile 11 mit der Verankerungsplatte 8 zu verbinden.

Zwischen dem Spannhebel 10 und der Verankerungsplatte 8 befindet sich der in etwa plattenförmig oder bügelförmig ausgebildete Spannteil 11. Der Spannteil 11 ist vorzugsweise aus einem Federstahl gefertigt. Der Spannteil 11 weist an seinem an der Befestigungsplatte 9 angrenzenden Rand einen abgewinkelten Steg 19 auf, der mit zwei Führungslappen 34 versehen ist, mit denen der Spannteil 11 in der Verankerungsplatte 8 geführt ist. Die Führungslappen 34 ragen durch Schlitze 37 in der Verankerungsplatte 8. Durch das Kippen des Spannhebels 10 wird der Spannteil 11 wieder verschoben. Der Spannhebel 10, der mittels des Bolzens 14 und des bügelförmigen Verankerungsteiles 12 an der Verankerungsplate 8 lagert, weist einen Steuerteil 120 mit zwei Nocken 38 auf, mit denen er auf den Spannteil 11 drückt und damit diesen verschiebt. Die Nocken 38 werden beim Spannen des Spannhebels 10 über einen Totpunkt bewegt.

Durch den keilförmigen Vorsprung 16 des Spannteiles 11 wird der Befestigungsbeschlag 3 mit der Frontblende 4 zur Schubladenzarge 5 gezogen und verspannt.

Der Steuerteil 120 mit U-förmigem Querschnitt ist am Spannhebel 10 befestigt. Er kann mit dem Spannhebel 10 vernietet sein. Der Steuerteil 120 weist im gezeigten Ausführungsbeispiel zwei Seitenstege 121, 122 auf.

An beiden Seitenstegen 121, 122 ist je ein Nocken 38 ausgebildet.

Im Ausführungsbeispiel nach den Fig. 29 bis 37 ist lediglich am Seitensteg 121 ein Anschlag [--] **115** ausgebildet, der hakenförmig ausgeführt ist. Es können jedoch auch, wie im Ausführungsbeispiel nach der Fig. 40 gezeigt, an beiden Seitenstegen 121, 122 des Steuerteiles 120 Anschläge 115 ausgebildet sein, die sich in Montagelage oberhalb und unterhalb des Spannteiles 11 befinden.

Befindet sich der Befestigungsbeschlag 3 an der Schubladenzarge 5 in der korrekten Position und der Spannhebel 10 wird in die Spannstellung gedrückt, dann drücken die Nocken 38 des Steuerteiles 120 den Vorsprung 16 des Spannteiles 11 in den Schlitz 7 in der Schubladenzarge 5. Gleichzeitig wird der hakenförmige Anschlag [--] **115** in denselben Schlitz 7 der Schubladenzarge 5 bewegt. Der hakenförmige Anschlag 115 befindet sich dabei im Abstand zur vorderen, d.h. der der Frontblende 4 zugewendeten Kante des Schlitzes 7. Dabei bildet der hakenförmige Anschlag 115 eine Ausreißsicherung, wenn auf die Frontblende 4 mit zuviel Kraft eingewirkt wird. Dies kann beispielsweise der Fall sein, wenn die Schublade 2 aus dem Möbelkorpus 1 herausgezogen wird und klemmt. Der Befestigungsbeschlag 3 kann sich gegen den Federdruck des Spannteiles 11 soweit relativ zur Schubladenzarge 5 bewegen, bis der hakenförmige Anschlag 115 an der Vorderkante des Schlitzes 7 anstößt. Vorteilhaft ist die Spitze des Anschlages [--] **115** in der Spannstellung in einer Vertiefung der Verankerungsplatte 8 aufgenommen.

Befindet sich bei der Montage der Frontblende 4 der Befestigungsbeschlag 3 nicht in der korrekten Stellung, was im allgemeinen heißt, daß er nicht weit genug auf die Schubladenzarge 5 aufgeschoben wurde, und der Spannhebel 10 wird in die Spannstellung gedrückt, dann stößt der hakenförmige Anschlag 115, wie in der Fig. 38 gezeigt, vor dem Schlitz 7 an der Schubladenzarge 5 an. Dadurch wird verhindert, daß der Spannteil 11, der mit seinem Vorsprung 16 sich ebenfalls vor dem Schlitz 7 befindet, lediglich an die Schubladenzarge 5 gedrückt wird und diese klemmt, ohne mit seinem Vorsprung 16 im Schlitz 7 einzugreifen. Eine derartige seitliche Klemmung der Schubladenzarge 5 könnte bei oberflächlicher Betrachtung dazu führen, daß angenommen wird, die Frontblende 4 sei an der Schubladenzarge 5 bereits ordentlich befestigt. Eine derartig befestigte Frontblende 4 wäre jedoch bei der Einwirkung einer entsprechenden Kraft von der Schubladenzarge 5 abziehbar. Des weiteren könnte es zu einer Beschädigung des Spannteiles 11 kommen.

Während in dem in den Fig. 31 bis 35 gezeigten Ausführungsbeispiel der hakenförmige Anschlag 115 nur am Seitensteg 121 des Steuerteiles 120 ausgebildet ist, könnte ein derartiger Anschlag 115 auch an beiden Seitenstegen 121, 122 ausgebildet sein.

Beim Steuerteil 120 gemäß der Fig. 40 sind die Seitenstege 121, 122 jeweils zweiteilig ausgeführt und bestehen aus Stegabschnitten 121', 121" und [--] **122**', 122". Dabei sind die Stegbereiche 121', 122' näher zueinander angeordnet als die Stegbereiche 121" und 122". Die Nocken 38 sind an den Stegbereichen 121', 122' ausgebildet und die hakenförmigen Anschläge 115 an den Stegbereichen 121", 122", sodaß beim Schließen des Spannhebels 10 der Spannteil 11 zwischen den Stegbereichen 121", 122" mit den hakenförmigen Anschlägen 115 aufgenommen ist.

Der Spannteil 11 kann, wie im Ausführungsbeispiel nach der Fig. 33 gezeigt, als Blattfeder ausgebildet sein. Er kann jedoch auch, wie in der Fig. 41 gezeigt, Ränder 41 aufweisen, die der Versteifung des Spannteiles 11 dienen.

Der kappenförmig ausgeführte Spannhebel 10 weist in einem Seitensteg eine Öffnung 42 mit einer Kontur auf, die zur Aufnahme eines Werkzeuges, beispielsweise eines Kreuzschraubenziehers dient. Durch Drehen und/oder Kippen es Kreuzschraubenziehers kann der Spannhebel 10 geöffnet und der Befestigungsbeschlag 3 von der Schubladenzarge 5 gelöst werden.

Um das Aufschieben des Befestigungsbeschlages 3 auf die Schubladenzarge 5 zu erleichtern, kann, wie in den Fig. 42 bis 44 gezeigt, an der Innenseite der Verankerungsplatte 8 ein Federelement 43 befestigt sein. Im Ausführungsbeispiel wird das Federelement 43 von einem Kunststoffblock gebildet, an dem ein federnder Lappen 44 angeformt ist. Der federnde Lappen 44 stützt sich am Spannteil 11 ab und drückt diesen in die Lösestellung, sodaß die Schubladenzarge 5 leicht zwischen die Verankerungsplatte 8 und den Spannteil 11 einschiebbar ist. Andererseits ist die Federwirkung des Federelementes 43 bzw. des federnden Lappens 44 so schwach, daß sie beim Spannen des Spannhebels **10** nicht auffällt.

Anstelle eines Kunststoffblockes kann auch eine Blattfeder aus Federstahl als Federelement eingesetzt werden.

## Patentansprüche

1. **Schublade mit einem** Befestigungsbeschlag **(3),** [--] für die Befestigung einer Frontblende **(4)** [--] an metallischen Schubladenzargen **(5),** die vorzugsweise als Ausziehschienen eines Schubladenauszuges ausgeführt sind, mit einem vertikalen Steg, der die Seitenwand der Schublade bildet, wobei in jeder Schubladenzarge **(5)** im vertikalen Steg eine Öffnung, vorzugsweise ein vertikaler Schlitz **(7)** vorgesehen ist, in den ein seitlicher Vorsprung **(16)** eines Spannteiles (11, 20) **des Befestigungsbeschlages (3)** ragt, und der Befestigungsbeschlag (3) einen winkelförmigen Beschlagteil aufweist mit einer parallel zur Frontblende (4) ausgerichteten Befestigungsplatte (9) und einer senkrecht zur Frontblende (4) ausgerichteten Verankerungsplatte (8), in der vorzugsweise ein Exzenter (13) für die Höhenverstellung des Befestigungsbeschlages (3) lagert, **dadurch gekennzeichnet, daß** an der Verankerungsplatte (8) ein [--] Spannhebel (10) mittels einer Achse (14) kippbar gelagert ist, mit dem der an der Verankerungsplatte (8) verschiebbar gelagerte Spannteil (11, 20) in die Spannstellung und somit dessen seitlicher Vorsprung (16, 26) in die Öffnung in der Schubladenzarge (5) bewegbar ist.

2. Schublade nach Anspruch 1, **dadurch gekennzeichnet, daß** der Spannteil (11) als parallel zum Vertikalsteg der Schubladenzarge (5) ausgerichtete Platte ausgeführt ist.

3. Schublade nach Anspruch 1 oder 2, **dadurch gekennzeichnet, daß** der Spannhebel (10) mittels eines separaten Verankerungsteiles (12), der durch eine Öffnung des plattenförmigen Spannteiles (11) ragt, an der Verankerungsplatte (8) gelagert ist.

4. Schublade nach einem der Ansprüche 1 bis 3, **dadurch gekennzeichnet, daß** der Spannhebel (10) kappenförmig ausgebildet ist und an seiner zur Schubladenzarge [--] (5) gerichteten Seite eine Aussparung aufweist, in der der Spannteil (11) in der Spannstellung aufgenommen ist.

5. Schublade nach Anspruch 1 oder Anspruch 2, **dadurch gekennzeichnet, daß** der seitliche Vorsprung (16) keilförmig ausgeführt ist.

6. Schublade nach einem der Ansprüche 1 bis 5, **dadurch gekennzeichnet, daß** der Spannhebel (10) mindestens eine seitliche Nase (17) od.dgl. aufweist, mit der er auf den Spannteil (11) drückt.

7. Schublade nach einem der Ansprüche 1 bis 6, **dadurch gekennzeichnet, daß** die Verankerungsplatte (8) einen Führungsklotz (28) mit zwei Führungsschlitzen (27, 30) od.dgl. aufweist, in denen der Spannteil (20) geführt ist, wobei der Spannteil (20) und der Spannhebel (10) in einem der Führungsschlitze (27) mit einer gemeinsamen Achse verschiebbar gelagert sind.

8. Schublade nach Anspruch 7, **dadurch gekennzeichnet, daß** der Spannteil (20) mittels zweier Bolzen (14, 29) in den Führungsschlitzen (27, 30) gelagert ist.

9. Schublade nach Anspruch 7 oder 8, **dadurch gekennzeichnet, daß** die Führungsschlitze (27, 30) geradlinig ausgeführt sind, wobei ein Führungsschlitz (27) parallel zur Schubladenzarge (5) und der andere Führungsschlitz (30) schräg zur Schubladenzarge (5) verläuft und daß an den schräg zur Schubladenzarge (5) verlaufenden Führungsschlitz (30), bei seinem der Schubladenzarge (5) zugewendeten Ende, ein parallel zur Schubladenzarge (5) abgewinkelter Abschnitt (31) anschließt.

10. Schublade nach einem der Ansprüche 7 bis 9, **dadurch gekennzeichnet, daß** der Spannhebel (10) über drehbar angelenkte Verbindungshebel **(23)** an der Verankerungsplatte (8) angelenkt [-] **ist**.

11. Schublade nach einem der Ansprüche 1 bis 10, **dadurch gekennzeichnet, daß** der seitliche Vorsprung (26) des Spannteiles (20) als Haken ausgeführt ist.

12. Schublade nach einem der Ansprüche 1 bis 11, **dadurch gekennzeichnet, daß** am Spannhebel (10) mindestens ein Anschlag [--] **(115)** vorgesehen ist, der, bei an der Schubladenzarge (5) fehlerhaft positioniertem Befestigungsbeschlag (3), ein Kippen des Spannhebels (10) in die Spannstellung verhindert.

13. Schublade nach Anspruch 12, **dadurch gekennzeichnet, daß** der Anschlag [--] **(115)** hakenförmig ausgeführt ist und bei korrekt positioniertem Befestigungsbeschlag **(3)** in der Spannstellung des Spannhebels (10) durch die Öffnung bzw. den Schlitz (7) in der Schubladenzarge (5) ragt.

14. Schublade nach Anspruch 12 oder 13, **dadurch gekennzeichnet, daß** der Spannhebel (10) kappenförmig mit Seitenstegen ausgeführt ist und daß der Anschlag [--] **(115)** an einem zwischen den Seitenstegen des Spannhebels (10) angeordneten Steg (121) ausgebildet ist, der parallel zu den Seitenstegen verläuft.

15. Schublade nach einem der Ansprüche 12 bis 14, **dadurch gekennzeichnet, daß** der Anschlag [--] **(115)** oder die Anschläge [--] **(115)** an einem Steuerteil ausgebildet ist bzw. sind, der mindestens einen Nocken (38) aufweist, der in der Spannstellung auf den Spannteil (11) drückt.

16. Schublade nach Anspruch 15, **dadurch gekennzeichnet, daß** der oder die Nocken (38) beim Spannen des Spannteiles (11) über einen Totpunkt bewegt wird bzw. werden.

17. Schublade nach Anspruch 13, **dadurch gekennzeichnet, daß** sich in der Spannstellung des Spannhebels (10) der Anschlag [--] **(115)** im Abstand zum vorderen Rand der Öffnung bzw. des Schlitzes (7) befindet.

18. Schublade nach einem der Ansprüche 1 bis 17, **dadurch gekennzeichnet, daß** der Spannteil (11) mindestens einen abgewinkelten Führungslappen (34) aufweist, mit dem er durch ein Loch oder einen Schlitz der Verankerungsplatte (8) ragt.

19. Schublade nach einem der Ansprüche 12 bis 18, **dadurch gekennzeichnet, daß** der Spannteil (11) aus Federstahl gefertigt ist.

20. Schublade nach Anspruch 4 oder 14, **dadurch gekennzeichnet, daß** in einem der Seitenstege des kappenförmigen Spannhebels (10) eine Öffnung (42) für einen Schraubenzieher od. dgl. vorgesehen ist.

21. Schublade nach einem der Ansprüche 1 bis 20, **dadurch gekennzeichnet, daß** in der Verankerungsplatte (8) ein Federelement verankert ist, das auf den Spannteil (11, 20) drückt und das vorzugsweise als Kunststoffblock mit einem angeformten federnden Lappen (44) ausgeführt ist.

22. Befestigungsbeschlag (3) zur Verwendung für die Befestigung einer Frontblende (4) einer Schublade an metallischen Schubladenzargen (5), die vorzugsweise als Ausziehschienen eines Schubladenauszuges ausgeführt sind, mit einem vertikalen Steg, der die Seitenwand der Schublade bildet, wobei in jeder Schubladenzarge (5) im vertikalen Steg eine Öffnung, vorzugsweise ein vertikaler Schlitz (7) vorgesehen ist, der zur Aufnahme eines seitlichen Vorsprunges (16) eines Spannteiles (11, 20) des Befestigungsbeschlages (3) dient, und der Befestigungsbeschlag (3) einen winkelförmigen Beschlagteil aufweist mit einer parallel zur Frontblende (4) ausrichtbaren Befestigungsplatte (9) und einer senkrecht zur Frontblende (4) ausrichtbaren Verankerungsplatte (8), in der vorzugsweise ein Exzenter (13) für die Höhenverstellung des Befestigungsbeschlages (3) lagert, **dadurch gekennzeichnet, daß** an der Verankerungsplatte (8) ein Spannhebel (10) mittels einer Achse (14) kippbar gelagert ist, mit dem der an der Verankerungsplatte (8) verschiebbar gelagerte Spannteil (11, 20) in die Spannstellung und somit dessen seitlicher Vorsprung (16, 26) in die Öffnung in der Schubladenzarge (5) bewegbar ist.

## Claims

1. **A drawer with** an attachment mounting (3) for attaching a front panel (4) [--] to metal drawer panels (5), which are preferably designed as draw rails of a cabinet of drawers, with a vertical member which forms the side wall of the drawer, an opening - preferably a vertical slit (7) into which a lateral projection (16) of a tensioning component (11, 20) **of the attachment mounting (3)** projects - being provided in each drawer panel (5) in the vertical member, and the attachment mounting (3) having an angled mounting component with an attachment plate (9) aligned parallel to the front panel (4) and an anchoring plate (8) arranged perpendicularly to the front panel (4), in which preferably an eccentric (13) for height displacement of the attachment mounting (3) is lodged, **characterised in that** a [--] tensioning lever (10) is tiltably mounted on the anchoring plate (8) by means of an axis (14), the tensioning component (11, 20) displaceably mounted on the anchoring plate (8) being movable into the tensioning position with the said tensioning lever (10), and its lateral projection (16, 26) thus being movable into the opening of the drawer panel (5).

2. A drawer according to Claim 1, **characterised in that** the tensioning component (11) is manufactured as a plate aligned parallel to the vertical member of the drawer panel (5),

3. A drawer according to Claim 1 or 2, **characterised in that** the tensioning lever (10) is mounted on the anchoring plate (8) by means of a separate anchoring component (12) which projects through an opening in the plate-shaped tensioning component (11).

4. A drawer according to one of Claims 1 to 3, **characterised in that** the tensioning lever (10) is designed in the form of a lid and, on its side facing the drawer panel [--] (5), has a recess in which the tensioning component (11) is accommodated in the tensioning position.

5. A drawer according to Claim 1 or Claim 2, **characterised in that** the lateral projection (16) is in the form of a wedge.

6. A drawer according to one of Claims 1 to 5, **characterised in that** the tensioning lever (10) has at least one lateral lug (17) or the like, with which it presses on the tensioning component (11).

7. A drawer according to one of Claims 1 to 6, **characterised in that** the anchoring plate (8) has a guide block (28) with two guide slits (27, 30) or the like, in which the tensioning component (20) is guided, the tensioning component (20) and the tensioning lever (10) being displaceably mounted in one of the guide slits (27) with a common axis.

8. A drawer according to Claim 7, **characterised in that** the tensioning component (20) is mounted in the guide slits (27, 30) by means of two bolts (14, 29).

9. A drawer according to Claim 7 or 8, **characterised in that** the guide slits (27, 30) are formed in a straight line, one guide slit (27) following a course parallel to the drawer panel (5) and the other guide slit (30) following a course diagonal to the drawer panel (5), and **in that** an angled section (31) parallel to the drawer panel (5) adjoins the guide slit (30) following a course diagonal to the drawer panel (5), at the end of the said guide slit (30) facing the drawer panel (5).

10. A drawer according to one of Claims 7 to 9, **characterised in that** the tensioning lever (10) is coupled [--] to the anchoring plate (8) via rotatably coupled connecting levers (23).

11. A drawer according to one of Claims 1 to 10, **characterised in that** the lateral projection (26) of the tensioning component (20) is in the form of a hook.

12. A drawer according to one of Claims 1 to 11, **characterised in that** at least one stop [--] (115) is provided on the tensioning lever (10), the said stop preventing tilting of the tensioning lever (10) into the tensioning position in the event of the attachment mounting (3) being incorrectly positioned on the drawer panel (5).

13. A drawer according to Claim 12, **characterised in that** the stop [--] (115) is in the form of a hook and projects through the opening or the slit (7) in the drawer panel (5) if the attachment mounting (3) is correctly positioned in the tensioning position of the tensioning lever (10).

14. A drawer according to Claim 12 or 13, **characterised in that** the tensioning lever (10) is in the form of a lid with side members, and **in that** the stop [--] (115) is formed on a member (121) arranged between the side members of the tensioning lever (10), the said member (121) following a course parallel to the side members.

15. A drawer according to one of Claims 12 to 14, **characterised in that** the stop [--] (115) or stops [--] (115) is or are constructed on an actuating component which has at least one cam (58) which, in the tensioning position, presses on the tensioning component (11).

16. A drawer according to Claim 15, **characterised in that**, when the tensioning component (11) is tensioned, the cam(s) is or are moved via a dead centre.

17. A drawer according to Claim 13, **characterised in that**, in the tensioning position of the tensioning lever (10), the stop [--] (115) is positioned at a distance from the front edge of the opening or of the slit (7).

18. A drawer according to one of Claims 1 to 17, **characterised in that** the tensioning component (11) has at least one angled lug (34) with which it projects through a hole or a slit in the anchoring plate (8).

19. A drawer according to one of Claims 12 to 18, **characterised in that** the tensioning component (11) is made of spring steel.

20. A drawer according to Claim 4 or 14, **characterised in that** an opening (42) for a screwdriver or the like is provided in one of the side members of the lid-shaped tensioning lever (10).

21. A drawer according to one of Claims 1 to 20, **characterised in that** a spring member is anchored in the anchoring plate (8), the said spring member pressing on to the tensioning component (11, 20) and preferably being in the form of a plastics-material block with a moulded elastic lug (44).

22. An attachment mounting (3) for use for attaching a front panel (4) of a drawer to metal drawer panels (5), which are preferably designed as draw rails of a chest of drawers, with a vertical member which forms the side wall of the drawer, an opening - preferably a vertical slit (7) which serves to accommodate a lateral projection (16) of a tensioning component (11, 20) of the attachment mounting (3) - being provided in each drawer panel (5) in the vertical member, and the attachment mounting (3) having an angled mounting component with an attachment plate (9) alignable parallel to the front panel (4) and an anchoring plate (8) alignable perpendicularly to the front panel (4), in which preferably an eccentric (13) for height displacement of the attachment mounting (3) is lodged, **characterised in that** a tensioning lever (10) is tiltably mounted on the anchoring plate (8) by means of an axis (14), the tensioning component (11, 20) displaceably mounted on the anchoring plate (8) being movable into the tensioning position with the said tensioning lever (10), and its lateral projection (16, 26) thus being movable into the opening of the drawer panel (5).

## Revendications

1. Tiroir avec une ferrure de fixation (3) pour la fixation d'un panneau frontal (4) sur des parois latérales de tiroir (5) métalliques qui sont réalisées de préférence sous forme de rails d'extraction d'un mécanisme d'extraction de tiroir, avec un montant vertical qui forme la paroi latérale du tiroir, le montant vertical de chaque paroi latérale de tiroir (5) comportant une ouverture, de préférence une fente (7) verticale, dans laquelle s'engage une saillie (16) latérale d'une pièce de serrage (11, 20) de la ferrure de fixation (3), et la ferrure de fixation (3) présentant une pièce de ferrure angulaire avec une plaque de fixation (9) dirigée parallèlement au panneau frontal (4) et une plaque d'ancrage (8) dirigée perpendiculairement au panneau frontal (4) et dans laquelle est monté de préférence un excentrique (13) pour le réglage en hauteur de la ferrure de fixation (3), **caractérisé en ce qu'**un levier de serrage (10) est monté basculant au moyen d'un axe (14) sur la plaque d'ancrage (8), levier à l'aide duquel la pièce de serrage (11, 20) montée mobile sur la plaque d'ancrage (8) peut être déplacée dans la position de serrage et la saillie (16, 26) latérale de celle-ci ainsi être amenée dans l'ouverture ménagée dans la paroi latérale de tiroir (5).

2. Tiroir selon la revendication 1, **caractérisé en ce que** la pièce de serrage (11) est réalisée sous forme de plaque orientée parallèlement au montant vertical de la paroi latérale de tiroir (5).

3. Tiroir selon la revendication 1 ou 2, **caractérisé en ce que** le levier de serrage (10) est monté sur la plaque d'ancrage (8) au moyen d'une pièce d'ancrage (12) séparée qui s'engage dans une ouverture de la pièce de serrage (11) en forme de plaque.

4. Tiroir selon l'une des revendications 1 à 3, **caractérisé en ce que** le levier de serrage (10) est réalisé en forme de coiffe et comporte, sur son côté dirigé vers la paroi latérale de tiroir (5), un évidemment dans lequel la pièce de serrage (11) est logée dans la position de serrage.

5. Tiroir selon la revendication 1 ou la revendication 2, **caractérisé en ce que** la saillie (16) latérale est réalisée en forme de clavette.

6. Tiroir selon l'une des revendications 1 à 5, **caractérisé en ce que** le levier de serrage (10) comporte au moins un bec (17) latéral ou analogue avec lequel il exerce une pression sur la pièce de serrage (11).

7. Tiroir selon l'une des revendications 1 à 6, **caractérisé en ce que** la plaque d'ancrage (8) comporte un bloc de guidage (28) avec deux fentes de guidage (27, 30) ou analogues dans lesquelles la pièce de serrage (20) est guidée, la pièce de serrage (20) et le levier de serrage (10) étant montés mobiles dans l'une des fentes de guidage (27) avec un axe commun.

8. Tiroir selon la revendication 7, **caractérisé en ce que** la pièce de serrage (20) est montée dans les fentes de guidage (27, 30) au moyen de deux axes (14, 29).

9. Tiroir selon la revendication 7 ou 8, **caractérisé en ce que** les fentes de guidage (27, 30) sont rectilignes, une fente de guidage (27) s'étendant parallèlement à la paroi latérale de tiroir (5) et l'autre fente de guidage (30) en biais par rapport à la paroi latérale de tiroir (5) et que la fente de guidage (30), qui s'étend en biais vers la paroi latérale de tiroir (5), se termine, au niveau de son extrémité tournée vers la paroi latérale de tiroir (5), par un tronçon (31) coudé parallèlement à la paroi latérale de tiroir (5).

10. Tiroir selon l'une des revendications 7 à 9, **caractérisé en ce que** le levier de serrage (10) est articulé sur la plaque d'ancrage (8) par l'intermédiaire de leviers de liaison (23) articulés avec possibilité de pivotement.

11. Tiroir selon l'une des revendications 1 à 10, **caractérisé en ce que** la saillie (26) latérale de la pièce de serrage (20) est réalisée sous forme de crochet.

12. Tiroir selon l'une des revendications 1 à 11, **caractérisé en ce qu'**il est prévu sur le levier de serrage (10) au moins une butée (115) qui, en cas de positionnement incorrect de la ferrure de fixation (3) sur la paroi latérale de tiroir (5), empêche un basculement du levier de serrage (10).

13. Tiroir selon la revendication 12, **caractérisé en ce que** la butée (115) a la forme d'un crochet et pénètre dans l'ouverture ou la fente (7) dans la paroi latérale de tiroir (5) lorsque la ferrure de fixation (3) est positionnée correctement, dans la position de serrage du levier de serrage (10).

14. Tiroir selon la revendication 12 ou 13, **caractérisé en ce que** le levier de serrage (10) est réalisé en forme de coiffe avec des ailes latérales et que la butée (115) est réalisée sur une nervure (121) qui est disposée entre les ailes latérales du levier de serrage (10) et s'étend parallèlement aux ailes latérales.

15. Tiroir selon l'une des revendications 12 à 14, **caractérisé en ce que** la butée (115) ou les butées (115) est (sont) réalisée(s) sur une pièce de commande qui comporte au moins une came (38) qui, dans la position de serrage, exerce une pression sur la pièce de serrage (11).

16. Tiroir selon la revendication 15, **caractérisé en ce que** la ou les came(s) (38), lors du serrage de la pièce de serrage (11), se déplace(nt) en passant par un point mort.

17. Tiroir selon la revendication 13, **caractérisé en ce que** dans la position de serrage du levier de serrage (10), la butée (115) se trouve à distance du bord supérieur de l'ouverture ou de la fente (7).

18. Tiroir selon l'une des revendications 1 à 17, **caractérisé en ce que** la pièce de serrage (11) présente au moins une patte de guidage (34) coudée avec laquelle elle s'engage à travers un trou ou une fente de la plaque d'ancrage (8).

19. Tiroir selon l'une des revendications 12 à 18, **caractérisé en ce que** la pièce de serrage (11) est fabriquée en acier à ressorts.

20. Tiroir selon la revendication 4 ou 14,
**caractérisé en ce qu'**une ouverture (42) pour un tournevis ou analogue est prévue dans une des ailes latérales du levier de serrage (10) en forme de coiffe.

21. Tiroir selon l'une des revendications 1 à 20, **caractérisé en ce qu'**un élément à ressort est fixé dans la plaque d'ancrage (8), lequel élément à ressort exerce une pression sur la pièce de serrage (11, 20) et est réalisé de préférence sous forme de bloc en matière plastique avec une patte (44) élastique moulée.

22. Ferrure de fixation (3) destinée à être utilisée pour la fixation d'un panneau frontal (4) d'un tiroir sur des parois latérales de tiroir (5) métalliques qui sont réalisées de préférence sous forme de rails d'extraction d'un mécanisme d'extraction de tiroir, avec un montant vertical qui forme la paroi latérale du tiroir, le montant vertical de chaque paroi latérale de tiroir (5) comportant une ouverture, de préférence une fente (7) verticale, qui sert à loger une saillie (16) latérale d'une pièce de serrage (11, 20) de la ferrure de fixation (3), et la ferrure de fixation (3) présentant une pièce de ferrure angulaire avec une plaque de fixation (9) pouvant être orientée parallèlement au panneau frontal (4) et une plaque d'ancrage (8) pouvant être orientée perpendiculairement au panneau frontal (4) et dans laquelle est monté de préférence un excentrique (13) pour le réglage en hauteur de la ferrure de fixation (3), **caractérisé en ce qu'**un levier de serrage (10) est monté basculant au moyen d'un axe (14) sur la plaque d'ancrage (8), levier à l'aide duquel la pièce de serrage (11, 20) montée mobile sur la plaque d'ancrage (8) peut être déplacée dans la position de serrage et la saillie (16, 26) latérale de celle-ci ainsi être amenée dans l'ouverture ménagée dans la paroi latérale de tiroir (5).
